# EUROPÄISCHE PATENTSCHRIFT

(11) **EP 3 475 186 B1**
(45) Veröffentlichungstag und Bekanntmachung des Hinweises auf die Patenterteilung: **10.03.2021**
(21) Anmeldenummer: 17733351.5
(22) Anmeldetag: 12.06.2017
(51) Int. Cl.: B65D 75/58, B65D 85/10

(54) **PACKUNG FÜR ZIGARETTEN**
PACKAGE FOR CIGARETTES
PAQUET DE CIGARETTES

(30) Priorität: 22.06.2016 DE 102016007533
(43) Veröffentlichungstag der Anmeldung: 01.05.2019
(73) Patentinhaber: Focke & Co. (GmbH & Co. KG), 27283 Verden (DE)
(72) Erfinder: STEINKAMP, Irmin, 27386 Hemslingen (DE)
(74) Vertreter: Aulich, Martin
(86) Internationale Anmeldenummer: PCT/EP2017/000681
(87) Internationale Veröffentlichungsnummer: WO 2017/220188

(56) Entgegenhaltungen:
- EP-A1- 2 832 663
- WO-A1-2011/009520
- WO-A1-2011/110272
- WO-A1-2015/062681
- JP-A- 2015 511 911

## Beschreibung

Die Erfindung betrifft eine Packung für insbesondere Zigaretten mit den Merkmalen des Oberbegriffs des Anspruchs 1 sowie ein Verfahren zur Herstellung solcher Packungen
Im Vordergrund stehen Zigarettenpackungen in der Ausführung als Dichtpackung. Die formierte Zigarettengruppe aus mehreren, insbesondere aus drei Zigarettenreihen, ist von einer Dichtfolie umgeben, vorzugsweise nach dem Flowpack-Prinzip. Verschluss- und Verbindungsnähte sind mehrlagig ausgebildet, insbesondere in der Formation als Flossenfaltung mit gegen (Folien-)Wände der Packung umgefalteten Flossen.

Innerhalb der Folienpackung ist ein Halte- bzw. Stützorgan angeordnet, welches die Zigarettengruppe mindestens teilweise umgibt. Dieses Stützorgan - Innenkragen - kann in einfacher Weise als Tray ausgebildet sein. Vorteilhaft ist jedoch eine Becherstruktur des Innenkragens. Besondere Haltbarkeit wird bei einem becherförmigen Innenkragen erzielt, dessen Wandungen - mindestens Kragen-Vorderwand und Kragen-Rückwand, sich (etwa) über die volle Abmessung bzw. Länge der Zigarettengruppe erstreckt.

Beispiele für Folienpackungen bzw. Flowpacks mit Innenkragen sind der WO 2011/009520 A1 sowie der WO 2011/110272 A1 als Stand der Technik zu entnehmen. Die in der bekannten bzw. beschriebenen Weise ausgebildete Folienpackung - Dichtblock - findet üblicherweise Aufnahme in einer formstabilen Außenpackung, insbesondere in einer (herkömmlichen) Klappschachtel bzw. Hinge Lid Pack als Außenpackung.

Die besondere Ausbildung der Folienpackung bzw. des Dichtblocks, insbesondere aufgrund der Gestaltung der Verschluss- bzw. Siegelnähte einerseits und des komplexen Innenkragens andererseits, kann durch die Anhäufung von über- bzw. nebeneinander liegenden Materiallagen dazu führen, dass die aus dem Dichtblock bestehende Innenpackung nicht zwägungsfrei in eine Außenpackung, insbesondere in eine Klappschachtel, mit standardmäßigen Abmessungen einführbar ist. Aufgabe der Erfindung ist es demnach, bei in einzelnen Bereichen mehr- bzw. viellagigen Packungen des genannten Typs die äußeren Abmessungen der Folien- bzw. Dichtpackung zu begrenzen bzw. auf Außenpackungen mit Standardabmessungen abzustimmen.

In der EP 2 832 663 ist eine Dichtpackung offenbart, in der eine Zigarettengruppe enthalten ist, die von einem trayartigen Innenkragen ohne Rückwand umgeben ist, dessen Vorderwand durch ein Haltestreifen fixiert und stabilisiert ist, um die Formation der Zigaretten zu stabilisieren. Die Dichtpackung weist mehrlagige, jeweils auf den Seitenwänden der Dichtpackung aufliegende Seitennähte auf, die die Breite der Dichtpackung vergrößern und dazu führen, dass die Dichtpackung nicht zwängungsfrei in eine Standard-Außenpackung eingeführt werden kann.

Ähnliches gilt für eine in der WO 2015/062681 offenbarte Packungslösung. Auch dort liegen die Seitennähte jeweils auf der jeweiligen Seitenwand der Dichtpackung auf und stehen jeweils seitlich vor, sodass sie die Breite der Dichtpackung bestimmen bzw. vergrößern.

Zur Lösung der oben genannten Aufgabe ist die erfindungsgemäße Packung mit den Merkmalen des Anspruchs 1 ausgebildet.

Erfindungsgemäß ist demnach der becherförmige Innenkragen so ausgebildet, dass im Bereich von mehrlagigen, durch Siegeln hergestellten seitlichen Nähten der Folienpackung ein räumlicher Ausgleich, nämlich durch die Gestaltung des Innenkragens, geschaffen ist, insbesondere wenn die durch Siegelung hergestellten Nähte die Struktur von Flossennähten mit umgefalteten Flossen aufweisen.

Der becherförmige Innenkragen kann insbesondere so ausgebildet sein, dass im Bereich einer Kragen-Rückwand eine durch Stanzen gebildete, quergerichtete Ausnehmung angebracht ist, und zwar im Bereich einer rückseitigen, quergerichteten Verbindungsnaht der Folienpackung. Die insbesondere als Flossennaht mit umgefalteter Flosse ausgebildete Quernaht liegt im Bereich der Ausnehmung, die sich über die volle Breite der Kragen-Rückwand erstreckt und vorzugsweise mit einem Randschenkel bis in den Bereich von Seitenlappen geführt ist. Wenn eine entsprechende Naht frontseitig angebracht ist, also im Bereich einer Folien-Vorderwand, ist entsprechend eine Kragen-Vorderwand mit der Ausnehmung versehen.

Erfindungsgemäß von besonderer Bedeutung ist die Ausbildung von Seitenwänden des Innenkragens zur Kompensation von mehrlagigen Strukturen aufgrund der seitlichen Verschlussnähte der Folienpackung. Dabei sind äußere Seitenlappen des Innenkragens mit geringerer Breite ausgebildet als die Kragen-Seitenwand selbst. Gegenüber einem innenliegenden Kragen-Seitenlappen entsteht so an der Außenseite des Innenkragens eine über die Höhe der Seitenwand verlaufende Vertiefung bzw. ein Versatz. In deren Bereich befindet sich die (umgefaltete) Flossennaht der Folienpackung.

Gemäss dem weiter beanspruchten Verfahren zur Packungsherstellung sind die Kragen- Seitenlappen durch Leim miteinander verbunden, insbesondere durch Leimpunkte, die erfindungsgemäß bei der Fertigung einer Einheit aus Zigarettengruppe und Innenkragen auf Kragen-Seitenlappen aufgebracht werden, und zwar auf freie Außenseiten der innenliegenden Kragen-Seitenlappen, vorzugsweise mittels beidseits der Einheit angeordneter Leimdüsen, die weiter vorzugsweise eine Reihe von Leimpunkten in einem Bereich auf den inneren Kragen-Seitenlappen aufbringen, der bei dem fertigen Innenkragen von dem äußeren Kragen-Seitenlappen - mit reduzierter Breite - überdeckt ist.

Die Erfindung befasst sich also auch mit dem Herstellungsverfahren für den Innenkragen bzw einer Einheit aus Innenkragen und Zigarettengruppe.

Weitere Einzelheiten der Packung und des Herstellungsverfahrens werden nachfolgend anhand der Zeichnungen näher erläutert. Es zeigt:
- Fig. 1: eine quaderförmige Folien- bzw. Dichtpackung in perspektivischer Ansicht,
- Fig. 2: eine Komplettpackung (mit äußerer) Klappschachtel in Öffnungsstellung, ebenfalls in Perspektive,
- Fig. 3: die Packung gemäß Fig. 2 in einem Vertikalschnitt im Bereich einer Schnittebene III-III der Fig. 2, in vergrößertem Maßstab,
- Fig. 4: einen Horizontalschnitt der Packung gemäß Fig. 2 in der Schnittebene IV-IV (linke Hälfte) und einer Oktagonalpackung (rechte Hälfte),
- Fig. 5: einen ausgebreiteten Zuschnitt für einen Innenkragen einer Folienpackung gemäß Fig. 1, Fig. 2,
- Fig. 6: einen Zuschnitt für einen Innenkragen analog zu Fig. 5 für eine Oktagonal-Klappschachtel,
- Fig. 7: einen teilweise gefalteten Zuschnitt für einen Innenkragen in einer Stellung für den Einschub eines Zigarettenblocks in Perspektive,
- Fig. 8: einen weiteren Fertigungsschritt einer Einheit aus Zigarettengruppe und Innenkragen, ebenfalls in perspektivischer Darstellung,
- Fig. 9: eine fertige Einheit aus Zigarettengruppe und Innenkragen in perspektivischer Darstellung,
- Fig. 10: eine Darstellung analog zu Fig. 9 für eine Oktagonalpackung,
- Fig. 11: ein Fertigungsschema für die Herstellung von Folien- bzw. Dichtpackungen in perspektivischer Darstellung.

Die Ausführungsbeispiele in den Patentzeichnungen betreffen Zigarettenpackungen, bei denen eine Gruppe von Zigaretten 10, nämlich eine formierte Zigarettengruppe 11, in einer Folienpackung bzw. in einer Dichtpackung 12 Aufnahme findet unter Bildung eines Dichtblocks.

Die vorliegend aus drei nebeneinanderliegenden Zigarettenreihen bestehende Zigarettengruppe 11 ist allseits von einem vorzugsweise feuchtigkeits- und aromadichten Folienzuschnitt umgeben. Dieser wird bei der Fertigung der Dichtpackung 12 von einer fortlaufenden Folienbahn 13 abgetrennt unter Umhüllung der Zigarettengruppe 11, vorzugsweise derart, dass weitgehend fertiggestellte Dichtpackungen 12 von der schlauchförmig geformten Folienbahn 13 abgetrennt werden unter Bildung einer Flowpack.

Die quaderförmige Folien- bzw. Dichtpackung 12 bildet eine Folien-Vorderwand 14, eine Folien-Rückwand 15, schmale, aufrechte Folien-Seitenwände 16, eine Folien-Stirnwand 17 und eine Folien-Bodenwand 18. Mit Hilfe von vorzugsweise durch thermisches Siegeln hergestellten Verbindungs- oder Verschlussnähten wird eine allseits dichte Packung 12 geschaffen. Vorzugsweise sind im Bereich der einander gegenüberliegenden Folien-Seitenwände 16 aufrechte, sich insbesondere über die volle Höhe der Packung 12 erstreckende Seitennähte 19 angeordnet. Diese sind vorzugsweise als Flossennaht ausgebildet, wobei eine Flosse 20 gegen die Packungswand - Folien-Seitenwand 16 - umgefaltet ist unter Anlage an einem etwa hälftigen Teilbereich der Folien-Seitenwand 16, vorzugsweise in einem rückseitigen Bereich.

Eine weitere Siegelnaht, nämlich eine Quer- bzw. Verbindungsnaht 21 befindet sich im Bereich der großflächigen Packungswände, vorliegend im Bereich der Folien-Rückwand 15. Die Verbindungsnaht 21 ist etwa in halber Höhe der Folien-Rückwand 15 gebildet und erstreckt sich mit Endschenkeln 22 in den Bereich der Folien-Seitenwände 16. Die Verbindungsnaht 21 ist vorzugsweise ebenfalls als Flossennaht ausgebildet, insbesondere mit einer nach oben - in Richtung zur Folien-Stirnwand 17 - umgefalteter Flosse 23.

Die Dichtpackung 12 ist vorzugsweise mit einer Öffnungshilfe im Bereich der Folien-Stirnwand 17 und in einem stirnseitigen Bereich der Folien-Vorderwand 14 versehen. Die Öffnungshilfe ist mit einer in üblicher Weise ausgebildeten Öffnungslasche 24 versehen zum Öffnen und Schließen der Lasche 24, die mittels Klebung an der Dichtpackung 12 fixiert ist und in Öffnungsstellung (Fig. 2) eine Entnahmeöffnung der Folienpackung 12 frei legt.

Die Dichtpackung 12 ist als blockförmige Innenpackung in einer vorzugsweise standardmäßigen Außenpackung 27 angeordnet, insbesondere in einer Klappschachtel mit Schachtelteil 28, Deckel 29 und Kragen 30. Die Öffnungslasche 24 kann mit Hilfe des Betätigungsstreifens 25 manuell geöffnet und geschlossen werden. Eine Besonderheit besteht darin, dass die Öffnungslasche 24 zur Betätigung derselben mit dem Deckel 29 verbunden ist. Der Betätigungsstreifen 25 ist zu diesem Zweck an der Innenseite einer Deckel-Vorderwand 31 bzw. an einem Deckel-Innenlappen 32 derselben fixiert. Der Kragen weist seitliche Kragen-Seitenlappen 56 auf, die aufgrund der Anordnung des Kragens 30 die Folien-Seitenwände 16 und damit die Seitennähte 19 im oberen, freiliegenden Bereich abdecken.

Innerhalb der Dichtpackung 12 befindet sich ein Halte- bzw. Stützorgan für die Zigarettengruppe 11, vorzugsweise aus dünnem Karton, nachfolgend als Innenkragen 33 bezeichnet. Dieser hat vor allem die Aufgabe, die Formation der Zigarettengruppe 11 zu erhalten und die Zigaretten 10 gegen mechanische und/oder thermische Belastung zu schützen. Der Innenkragen 33 besteht vorzugsweise aus einem einstückigen Zuschnitt (Fig. 5, Fig. 6) mit Innen-Vorderwand 34, Innen-Rückwand 35, Innen-Bodenwand 36 sowie Innen-Seitenwänden, die aus inneren Seitenlappen 37 und äußeren Seitenlappen 38 gebildet sind. Die Seitenlappen 37, 38 sind übereinander gefaltet bzw. liegen teilweise aneinander. Ecklappen 39 sind vorliegend über Faltlinien mit den (inneren) Seitenlappen 37 verbunden und bei dem fertigen Innenkragen 33 gegen die Innenseite der Innen-Bodenwand 36 gefaltet (Fig. 7).

Der zum Beispiel aus einem Zuschnitt entsprechend Fig. 5, Fig. 6 gefaltete Innenkragen 33 bildet eine becherförmige Umhüllung für die Zigarettengruppe 11. Vorzugsweise ist der Innenkragen 33 so bemessen, dass Vorderwand 34, Rückwand 35 und Seitenwände 37, 38 im Wesentlichen bündig mit der Zigarettengruppe 11 bzw. mit entsprechend positionierten Filterenden der Zigaretten 10 abschließen. Die Innen-Vorderwand 34 ist stirnseitig mit einer Ausnehmung 40 versehen, die die Entnahme der Zigaretten 10 erleichtert. Zigarettengruppe 11 und Innenkragen 33 bilden eine Einheit 41 für den weiteren Verpackungsprozess.

Bei der Fertigung der Einheiten 41 wird zweckmäßigerweise so vorgegangen, dass der Zuschnitt des Innenkragens 33 zunächst in eine winkel- bzw. L-förmige Zwischenfaltstellung gebracht wird (Fig. 7). Die Innen-Rückwand 35 liegt in vorzugsweise horizontaler Ebene. Ein Schenkel aus Innen-Bodenwand 36 und Innen-Vorderwand 34 ist aufgerichtet. Ebenso sind die inneren, also vorliegend mit der Innen-Vorderwand 34 verbundenen Seitenlappen 37 aufgerichtet und die Ecklappen 39 in die Stellung unter Anlage an der Innen-Bodenwand 36 gefaltet. Ebenfalls in eine aufrechte, packungsgemäße Stellung sind die mit der Innen-Rückwand 35 verbundenen innenliegenden Seitenlappen 37.

Die Zwischenfaltstellung gemäß Fig. 7 ist vorzugsweise zugleich die Einschubstellung für die Zigarettengruppe 11. Diese wird in der jeweiligen Formation über die offene Seite in den teilgefalteten Innenkragen 33 eingeschoben bis zur Anlage der Zigarettenenden an der Bodenwand 36 bzw. an den Ecklappen 39. Danach wird die Innen-Vorderwand 34 - mit den Seitenlappen 38 - gegen die Oberseite der Zigarettengruppe 11 gefaltet. Schließlich werden die seitwärts gerichteten äußeren Seitenlappen 38 gefaltet bis zur Anlage an den inneren Seitenlappen 37 (Fig. 9).

Die vorzugsweise an den Enden mit Abschrägungen 42 versehenen (äußeren) Seitenlappen 38 sind durch Klebung mit den inneren Seitenlappen 37 verbunden, vorzugsweise durch eine Anzahl von in Reihe angeordneten Leimpunkten 43. Vorliegend sind vier mit Abstand voneinander angeordnete Leimpunkte 43 benachbart zu einem freien Rand der Seitenlappen 37 angeordnet.

Vorzugsweise werden die Leimpunkte 43 nach Einführen der Zigarettengruppe 11 und nach Faltung der Innen-Vorderwand 34, also in der Stellung gemäß Fig. 8, durch Leimdüsen 44 positionsgerecht an der freien Außenseite der Seitenlappen 37 angebracht, vorzugsweise aufeinanderfolgend während einer Transportbewegung des Innenkragens 33. Die Seitenlappen 37, 38 können alternativ durch Steckverbindungen, also ggf. leimfrei, miteinander verbunden sein. Bei entsprechender Beschichtung kann auch eine Verbindung durch thermisches Siegeln erfolgen.

Die Zuschnitte für den Innenkragen 33 bzw. der Innenkragen 33 selbst sind bzw. ist so ausgebildet, dass durch Ausnehmungen, Ausstanzungen, Vertiefungen, Prägungen oder Materialversatz im Bereich von Materialverdickungen, insbesondere der Folien- bzw. Dichtpackung 12, ein Ausgleich geschaffen wird, mit dem Ziel, die Wirkung von Materialverdickungen, insbesondere von mehrlagigen Strukturen der Folien- bzw. Dichtpackung 12 auf die Außenabmessungen der Packung zu vermindern. Insbesondere geht es um die Einhaltung von Außenabmessungen der Dichtpackung 12, derart, dass diese als Innenpackung passend in der vorzugsweise als Klappschachtel ausgebildeten Außenpackung 27 Aufnahme findet.

Verdickungen aufgrund mehrlagiger Bereiche entstehen besonders an der Dichtpackung 12 durch die (Siegel-)Nähte 19, 21, verstärkt durch etwaige mehrlagige Ausbildung der Folie. Durch die Struktur der Siegelnähte, insbesondere in der Ausführung als Flossennähte, entsteht im Bereich der umgefalteten Flosse - einschließlich der Wandung der Folienpackung - eine mindestens dreilagige Struktur. Im Bereich der Überschneidung von Seitennaht 19 und quergerichteter Verbindungsnaht 21 entsteht eine nochmals erhöhte Anzahl von Lagen (Fig. 4), insbesondere im Bereich des Endschenkels 22.

Der Innenkragen 33 ist zu diesem Zweck mit gezielt angebrachten Ausnehmungen oder Vertiefungen versehen. Im Bereich der Verbindungsnaht 21 ist der Innenkragen 33 mit einer Ausstanzung bzw. einer Öffnung 45 versehen, die sich aufgrund der Lage der Verbindungsnaht 21 bei dem vorliegenden Ausführungsbeispiel im Bereich der Innen-Rückwand 35 erstreckt. Die vorzugsweise rechteckige Öffnung 45 geht über die volle Breite der Innen-Rückwand 35 und erstreckt sich mit (kurzen) Öffnungsschenkeln 46 in den Bereich der angrenzenden Seitenlappen 37.

Die Öffnung 45 bewirkt einen (Teil-)Ausgleich der Materialverdickung durch die umgefaltete Verbindungsnaht 21 (Fig. 3). Die Naht 21 bzw. die durch diese gebildete Flosse 23 liegt vollständig innerhalb der Öffnung 45, wobei diese vorzugsweise mit einer größeren Breite bzw. Höhe ausgebildet ist als die Flosse 23, sodass oberhalb und unterhalb derselben ein Freiraum 51 geschaffen wird zur besseren Aufnahme der Materiallagen im Bereich der Flosse 23.

Andere Materialanhäufungen werden durch reduzierte Abmessungen von Faltlappen (teilweise) kompensiert. Die Seitennähte 29 bzw. deren Flossen 20 erstrecken sich im Bereich von Hälften der durch die Seitenlappen 37, 38 gebildeten Seitenwände des Innenkragens 33, vorzugsweise in der rückseitigen Hälfte. Durch reduzierte Breite der äußeren Seitenlappen 38 wird ein sich über die Höhe des Innenkragens 33 erstreckender, nach innen gerichteter Versatz bzw. ein entsprechender Freiraum 52 geschaffen, der die Seitennaht 19 bzw. deren Flosse 20 mindestens teilweise aufnimmt. Die reduzierten Seitenlappen 38 erstrecken sich etwa bis zur Mitte der jeweiligen Seitenwand, sodass etwa eine halbe Abmessung des innenliegenden Seitenlappens 37 für die Anlage der Flossen 20 frei liegt. Zweckmäßigerweise ist der äußere Seitenlappen 38 so bemessen, dass dieser in der Faltstellung (gestrichelte Linien in Fig. 1) einen als Freiraum 52 wirkenden Spalt bilden. Dieser hat eine Abmessung bzw. Breite von 0,1 mm bis 2 mm, vorzugsweise von 0,3 mm bis 1 mm, bezogen auf den Abstand zwischen der Faltkante bzw. dem Faltrand der Flosse 20 und dem freien Rand des Seitenlappens 38.

Eine besonders kritische Anhäufung von übereinander positionierten Lagen des Materials ergibt sich im Bereich des Zusammentreffens der Verbindungsnaht 21 mit den Seitennähten 19, insbesondere durch die Endschenkel 22. Diese Lagenstruktur ist in Fig. 4 gezeigt. Die Lagen befinden sich aufgrund der Stellung der Flosse 20 im Bereich der Öffnung 45 unter Erstreckung in die Öffnungsschenkel 46.

Fig. 6 zeigt ein Beispiel für einen Zuschnitt eines Innenkragens 33 mit konturierten, nämlich vorliegend abgeschrägten aufrechten Packungskanten (Oktagonalstruktur). Die Seitenlappen 38, 39 sind durch jeweils zwei parallele Faltlinien 47, 48 gegenüber der Innen-Vorderwand 34 bzw. der Innen-Rückwand 35 abgegrenzt. Die Faltlinien 47, 48 können - wie auch die übrigen Faltlinien der Zuschnitte - durch Prägung und/oder durch Teilstanzung (Perforationslinie) geschaffen sein. Die parallelen Faltlinien 47, 48 begrenzen einen Materialstreifen 49, der bei dem fertig gefalteten Innenkragen 33 bzw. der Einheit 41 abgeschrägte Packungskanten bildet (Fig. 10).

Die Ausnehmung bzw. Öffnung 45 erstreckt sich bei diesem Ausführungsbeispiel über die Perforationslinien 47, 48 bzw. über den Materialstreifen 49 hinweg mit dem Öffnungsschenkel 46 in den Bereich der quergerichteten Seitenlappen 37. Auch die äußeren Seitenlappen 38 sind an die Kontur des Innenkragens 33 mit Schrägkanten angepasst. Die Breite der quergerichteten Seitenlappen 38 ist so gewählt, dass auch bei dieser Ausführung Platz für die Flossen 20 geschaffen wird. Etwa die halbe Fläche des inneren Seitenlappens 37 - bis zu den Faltlinien 47 - bleibt frei für die Positionierung der Flossen 20.

Die Kontur bzw. Form der äußeren Seitenlappen 38 kommt bei einer weiteren Lagenhäufung zur Wirkung. Durch die Faltung der Folie im Bereich der Folien-Seitenwände 16 entstehen an den Enden (stirnseitig, bodenseitig) dreieckförmige Zwickel 54, die vorliegend nach innen gefaltet sind, nämlich in den Bereich zwischen Innenkragen 33 und Folien-Seitenwand 16 (Fig. 1). Durch die endseitigen Verkürzungen bzw. Abschrägungen 42, nämlich durch deren Abmessung und Form, ist gewährleistet, dass die Zwickel 54 nicht zu einer Teilüberlagerung mit den äußeren Seitenlappen 38 kommen. Die Ränder der Seitenlappen 38 einerseits und der Zwickel 54 andererseits liegen nebeneinander.

Die in der beschriebenen oder in ähnlicher Weise ausgebildeten Einheiten 41 werden von der Folie zur Bildung der Dichtpackung 12 umhüllt. Vorliegend wird so verfahren, dass die fortlaufende Folienbahn 13 - mit Öffnungshilfe - von oben auf die in definiertem Abstand voneinander und in Querrichtung transportierten Einheiten 41 aufgelegt wird. Die entsprechend dimensionierte Folienbahn 13 wird um die Einheiten 41 herumgefaltet unter Bildung eines die Einheiten 41 umhüllenden Folienschlauchs. Dieser bildet an der Unterseite eine fortlaufende Siegelnaht, nämlich die Verbindungsnaht 21. Danach wird in einer Siegel- und Trennstation 50 durch entsprechende Siegel- und Trennorgane die Dichtpackung 12 hergestellt, und zwar durch quergerichtete Siegelnähte - Seitennähte 19 - und durch Trennschnitt. Im Bereich dieser Station 50 befinden sich auch querbewegbare Faltorgane, nämlich Faltgabeln 55 zum Einfalten der (dreieckförmigen) Zwickel 54 durch Querbewegung der Faltgabeln 55, die in einem Falttakt - während eines Bewegungsabschnitts - die Zwickel 54 von zwei aufeinanderfolgenden Dichtpackungen 12 falten.

Die fertige Dichtpackung 12 wird sodann einer Verpackungsvorrichtung zugeführt zum Zusammenführen von Dichtpackung 12 und Außenpackung 27.

**Bezugszeichenliste**

| | | | |
|---|---|---|---|
| 10 | Zigarette | 42 | Abschrägung |
| 11 | Zigarettengruppe | 43 | Leimpunkt |
| 12 | Dichtpackung | 44 | Leimdüse |
| 13 | Folienbahn | 45 | Öffnung |
| 14 | Folien-Vorderwand | 46 | Öffnungsschenkel |
| 15 | Folien-Rückwand | 47 | Faltlinie |
| 16 | Folien-Seitenwand | 48 | Faltlinie |
| 17 | Folien-Stirnwand | 49 | Materialstreifen |
| 18 | Folien-Bodenwand | 50 | Siegel- und Trennstation |
| 19 | Seitennaht | 51 | Freiraum |
| 20 | Flosse | 52 | Freiraum |
| 21 | Verbindungsnaht | 54 | Zwickel |
| 22 | Endschenkel | 55 | Faltgabel |
| 23 | Flosse | 56 | Kragen-Seitenlappen |
| 24 | Öffnungslasche | | |
| 25 | Betätigungsstreifen | | |
| 26 | Entnahmeöffnung | | |
| 27 | Außenpackung | | |
| 28 | Schachtelteil | | |
| 29 | Deckel | | |
| 30 | Kragen | | |
| 31 | Deckel-Vorderwand | | |
| 32 | Deckel-Innenlappen | | |
| 33 | Innenkragen | | |
| 34 | Innen-Vorderwand | | |
| 35 | Innen-Rückwand | | |
| 36 | Innen-Bodenwand | | |
| 37 | innerer Seitenlappen | | |
| 38 | äußerer Seitenlappen | | |
| 39 | Ecklappen | | |
| 40 | Ausnehmung | | |
| 41 | Einheit | | |

## Patentansprüche

1. Packung für Zigaretten (10 mit einer Dichtpackung (12), in der Zigaretten als formierte Zigarettengruppe (11) enthalten sind, wobei die Dichtpackung (12) an schmalen, aufrechten Folien-Seitenwänden (16) angeordnete, als Siegelnähte ausgebildete Seitennähte (19) aufweist, vorzugsweise in der Ausführung von gegen die betreffende Packungswandung umgefalteten Flossennähten, wobei die Seitennähte (19) mindestens teilweise mehrlagig ausgebildet sind, und wobei innerhalb der Dichtpackung (12) ein die Zigarettengruppe mindestens teilweise umgebender Innenkragen (33) als Stütz- bzw. Halteorgan aus Karton angeordnet ist, der als becherförmige Umhüllung der Zigarettengruppe (11) ausgebildet ist, nämlich mit einer Innen-Vorderwand (34), einer Innen-Rückwand (35), einer Innen-Bodenwand (36) und mit einander überdeckenden Seitenlappen (37, 38) im Bereich der Folien-Seitenwände (16) zur Bildung von Innen-Seitenwänden, wobei der innerhalb der Dichtpackung (12) angeordnete Innenkragen (33) im Bereich von Materialverdickungen aufgrund der Seitennähte (19) der Dichtpackung (12) Vertiefungen unter Bildung von Freiräumen (52) aufweist, in denen die Seitennähte (19) mindestens teilweise Aufnahme finden, **dadurch gekennzeichnet, dass**
a) die außenliegenden, vorzugsweise mit der Innen-Vorderwand (34) verbundenen Seitenlappen (38) über die volle Länge bzw. Höhe mit geringerer Breite ausgebildet sind als die innenliegenden Seitenlappen (37), vorzugsweise mit etwas geringerer Breite als die halbe Breite des inneren Seitenlappens (37) bzw. der halben Breite einer Folien-Seitenwand (16) der Folienpackung (12), derart, dass an der Außenseite des Innenkragens neben den äußeren Seitenlappen (38) eine über die Höhe der Innen-Seitenwand verlaufende Vertiefung unter Bildung eines Freiraums (52) entsteht zur Aufnahme der Materialverdickungen aufgrund der Seitennähte (19), und dass
b) sich die Materialverdickungen der Dichtpackung (12) aufgrund der jeweiligen Seitennaht (19) jeweils mindestens mit Teilbereichen in den durch die äußeren Seitenlappen (38) gebildeten Freiraum (52) erstrecken.

2. Packung nach Anspruch 1, **dadurch gekennzeichnet, dass** der Innenkragen (33) eine sich vorzugsweise etwa über die volle Abmessung der Zigarettengruppe (11), insbesondere die Länge der Zigaretten (10), erstreckende Innen-Rückwand (35) aufweist, die mit einer als Ausnehmung bzw. Ausstanzung ausgebildeten Öffnung (45) im Bereich der sich entlang einer Folien-Rückwand (15) erstreckenden, quergerichteten Verbindungsnaht (21) versehen ist, wobei die Abmessungen der Öffnung (45), insbesondere deren Breite bzw. Höhe, so gewählt ist, dass sich die Verbindungsnaht (21) vollständig innerhalb der Öffnung (45) erstreckt, vorzugsweise in einem durch die Öffnung (45) gebildeten Freiraum (51) mit größerer Breite als die Verbindungsnaht (21).

3. Packung nach Anspruch 2, **dadurch gekennzeichnet, dass** der Innenkragen (33) mit der Innen-Rückwand (35) verbundene Seitenlappen (37, 38) aufweist, die sich innerhalb der Dichtpackung (12) im Bereich von Folien-Seitenwänden (16) erstrecken, wobei sich die Öffnung (45) mindestens teilweise in den Bereich der zugeordneten - mit der Innen-Rückwand (35) verbundenen - Seitenlappen (37) erstreckt unter Bildung eines Öffnungsschenkels (46).

4. Packung nach Anspruch 1 oder einem der weiteren Ansprüche, **dadurch gekennzeichnet, dass** der neben den äußeren Seitenlappen (38) gebildete Freiraum (52) spaltförmig ausgebildet ist und im Bereich der Folien-Seitenwände (16) eine Breite von 0,1 mm bis 2 mm aufweist, vorzugsweise eine Breite von 0,3 mm bis 1 mm.

5. Packung nach Anspruch 1 oder einem der weiteren Ansprüche, **dadurch gekennzeichnet, dass** die Seitenlappen (37, 38) des Innenkragens (33) zur Bildung von Innen-Seitenwänden durch Klebung miteinander verbunden sind, insbesondere durch mehrere sich in Längsrichtung der Seitenlappen (37, 38) erstreckende Leimpunkte (43).

6. Packung nach Anspruch 1 oder einem der weiteren Ansprüche, **dadurch gekennzeichnet, dass** die äußeren, schmalen Seitenlappen (38) an den Enden Materialabtrennungen aufweisen, insbesondere Abschrägungen (42), derart, dass die Seitenlappen (38) eine vorzugsweise etwas trapezförmige Form aufweisen, wobei die Materialabtrennungen, insbesondere Abschrägungen (42) an die Abmessungen und Formen von insbesondere dreieckförmigen Zwickeln (54) nach Einfaltung gegen die Innenseite von Folien-Seitenwänden (16) angepasst sind.

7. Packung nach Anspruch 1 oder einem der weiteren Ansprüche, **dadurch gekennzeichnet, dass** der Innenkragen (33) konturierte, aufrechte Faltkanten aufweist, insbesondere Schrägkanten, wobei diese aus einem schräg gerichteten Materialstreifen (49) im Bereich von Innen-Vorderwand (34) und/oder von Innen-Rückwand (35) bestehen unter Begrenzung durch parallele Faltlinien (47, 48), wobei die außerhalb des Bereichs der seitlichen Faltlinien (48) gebildeten Seitenlappen (37, 38) mit geringerer Breite einander teilweise überdecken, derart, dass der geschaffene Freiraum (52) etwa der halben Breite bzw. Tiefe des Innenkragens (33) entspricht.

8. Verfahren zum Herstellen von Packungen gemäß Anspruch 1 für Zigaretten (10) mit einer in einer Dichtpackung (12) angeordneten, von einem Innenkragen (33) umgebenden Zigarettengruppe (11), wobei der Innenkragen (33) becherförmig ausgebildet ist mit Innen-Vorderwand (34), Innen-Rückwand (35), Innen-Bodenwand (36) und Seitenlappen (37, 38) zur Bildung von Innen-Seitenwänden, **gekennzeichnet durch** folgende Merkmale:
a) die Seitenlappen (37, 38) werden bei der Fertigung des Innenkragens (33) durch Leim miteinander verbunden, insbesondere nach Einführen einer Zigarettengruppe (11) in den teilweise gefalteten Innenkragen (33),
b) zur Verbindung der Seitenlappen (37, 38) wird Leim, insbesondere Leimpunkte (43), auf die freie Außenseite der inneren Seitenlappen (37) nach deren Faltung und vor der Faltung der äußeren Seitenlappen (38) aufgetragen, wobei diese äusseren Seitenlappen (38) über die volle Länge bzw. Höhe eine Verkürzung aufweisen, also eine geringere Breite derart, dass neben den äußeren Seitenlappen (38) jeweils ein Freiraum (52) entsteht zur Aufnahme einer jeweiligen Materialverdickung der Dichtpackung (12) aufgrund einer Seitennaht der Dichtpackung (19), in dem die betreffende Seitennaht (19) der Dichtpackung (12) mindestens teilweise Aufnahme findet,
c) danach werden die äußeren Seitenlappen (38), vorzugsweise in Abwärtsrichtung, gegen die mit Leim versehenen Bereiche der inneren Seitenlappen (37) umgefaltet.

9. Verfahren nach Anspruch 8, **dadurch gekennzeichnet, dass** der Leim, insbesondere die Leimpunkte (43), aufgrund von Relativbewegung zwischen Packungen bzw. Innenkragen (33) einerseits und eines Leimaggregats andererseits aufgebracht wird, vorzugsweise durch ortsfeste Leimdüsen (44) zu beiden Seiten der Bewegungsbahn des Innenkragens (33) zum Aufbringen des Leims bzw. der Leimpunkte (43) auf die Seitenlappen (37) während des Stillstands der taktweise transportierten Packungen bzw. Innenkragen (33).

10. Packung nach Anspruch 1 oder einem der weiteren Ansprüche, **dadurch gekennzeichnet, dass** die Dichtpackung (12) eine Öffnungshilfe aufweist mit einer mehrfach benutzbaren Öffnungslasche (24), die mit einem Betätigungsstreifen (25) an einer Innenseite eines Deckels (29) der als Klappschachtel ausgebildeten Außenpackung (27) befestigt ist, derart, dass die Öffnungslasche (24) durch Betätigen des Deckels (29) in eine Öffnungsstellung bewegbar ist.

11. Packung nach Anspruch 1 oder einem der weiteren Ansprüche, **dadurch gekennzeichnet, dass** die als Klappschachtel ausgebildete Außenpackung (27) einen Kragen (30) aufweist, der mit Kragen-Seitenlappen (56) Seitennähte (19) der Dichtpackung (12) in einem stirnseitigen bzw. oberen Bereich von Folien-Seitenwänden (16) abdeckt.

## Claims

1. A cigarette pack (10) with a sealed pack (12) in which cigarettes are contained as a ready formed cigarette group (11), wherein the sealed pack (12) has side seams (19) formed as sealing seams arranged on narrow upright film side walls (16), preferably formed as fin seams folded over against the relevant pack wall, wherein the side seams (19) have at least partially a multilayer configuration, and wherein a cardboard inner collar (33), which at least partially surrounds the cigarette group, is arranged inside the sealed pack (12) as a supporting or retaining element and is configured as a cup-shaped wrapping of the cigarette group (11), namely with an inner front wall (34), an inner rear wall (35), an inner base wall (36) and with mutually overlapping side tabs (37, 38) in the region of the film side walls (16) for the formation of the inner side walls, wherein the inner collar (33) arranged inside the sealed pack (12) has depressions in the region of material thickenings on account of the side seams of the sealed pack (12) to form free spaces (52) in which the side seams (19) are at least partially accommodated, **characterized in that**
a) the outer side tabs (38), preferably connected to the inner front wall (34), are configured with a width extending across their complete length or height that is smaller than the inner side tabs (37), preferably with a width that is somewhat smaller than half of the width of the inner side tab (37) or half of the width of a film side wall (16) of the film material pack (12), in such a way that a depression running across the height of the inner side wall is created on the outer side of the inner collar next to the outer side tabs (38) to form a free space (52) to accommodate the material thickenings on account of the side seams (19), and that
b) the material thickenings of the sealed pack (12) due to the respective side seam (19) extend in each case at least with partial regions into the free space (52) formed by the outer side tabs (38).

2. The pack as claimed in claim 1, **characterized in that** the inner collar (33) has an inner rear wall (35), which preferably extends over the full dimension of the cigarette group (11), in particular over the length of the cigarettes (10), and which is provided with an opening (45) formed as a recess or punched-out portion in the region of the transversely directed connecting seam (21) extending along a film rear wall (15), wherein the dimensions of the opening (45), in particular the width or height thereof, is selected such that the connecting seam (21) extends completely inside the opening (45), preferably in a free space (51) formed by the opening (45) with a larger width than the connecting seam (21).

3. The pack as claimed in claim 2, **characterized in that** the inner collar (33) has side tabs (37, 38) that are connected to the inner rear wall (35) and which extend inside the sealed pack (12) in the region of film side walls (16), wherein the opening (45) extends at least partially into the region of the associated side tabs (37) - connected to the inner rear wall (35) - to form an opening limb (46).

4. The pack as claimed in claim 1 or any one of the further claims, **characterized in that** the free space (52) formed next to the outer side tabs (38) is of slit-shaped design and has a width of 0.1 mm to 2 mm, preferably a width of 0.3 mm to 1 mm, in the region of the film side walls (16).

5. The pack as claimed in claim 1 or any one of the further claims, **characterized in that** the side tabs (37, 38) of the inner collar (33) for the formation of inner side walls are connected to each other by adhesive bonding, in particular by a plurality of glue points (43) extending in the longitudinal direction of the side tabs (37, 38).

6. The pack as claimed in claim 1 or any one of the further claims, **characterized in that** the outer, narrow side tabs (38) have at the ends material partitions, in particular bevelled edges (42), such that the side tabs (38) have a preferably approximately trapezoidal shape, wherein the material partitions, in particular the bevelled edges (42), are adapted to the dimensions and shapes of in particular triangular-shaped gussets (54) after folding against the inside of film side walls (16).

7. The pack as claimed in claim 1 or any one of the further claims, **characterized in that** the inner collar (33) has contoured, upright folding edges, in particular bevelled edges, these consisting of an obliquely directed material strip (49) in the region of the inner front wall (34) and/or of the inner rear wall (35) and bounded by parallel folding lines (47, 48), wherein the side tabs (37, 38) of smaller width formed outside the region of the lateral folding lines (48) partially overlap one another in such a way that the free space (52) created corresponds approximately to half the width or depth of the inner collar (33).

8. A method for producing packs as claimed in claim 1 for cigarettes (10) with a cigarette group (11) arranged in a sealed pack (12) and surrounded by an inner collar (33), wherein the inner collar (33) has a cup-like shape with an inner front wall (34), inner rear wall (35), inner base wall (36) and side tabs (37, 38) for the formation of inner side walls, **characterized by** the following features:
a) the side tabs (37, 38) are joined together by glue during production of the inner collar (33), in particular after a cigarette group (11) has been inserted into the partially folded inner collar (33),
b) for joining the side tabs (37, 38), glue, in particular glue points (43), is/are applied to the free outer side of the inner side tabs (37) after the folding thereof and before the folding of the outer side tabs (38), wherein these outer side tabs (38) have a shortening, i.e. a shorter width, extending across their complete length or height in such a way that next to the outer side tabs (38) in each case a free space (52) is created for receiving a respective material thickening of the sealed pack (12) due to a side seam of the sealed pack (19) and in which the respective side seam (19) of the sealed pack (12) is at least partially accommodated,
c) then the outer side tabs (38), preferably in a downward direction, are folded over against the glued areas of the inner side tabs (37).

9. The method as claimed in claim 8, **characterized in that** the glue, in particular the glue points (43), is/are applied on the basis of relative movement between packs or inner collars (33) on the one hand and a gluing unit on the other hand, preferably by stationary glue nozzles (44) on both sides of the movement path of the inner collar (33) for applying the glue or glue points (43) to the side tabs (37) while the cyclically transported packs or inner collars (33) are at a standstill.

10. The pack as claimed in claim 1 or any one of the further claims, **characterized in that** the sealed pack (12) has an opening aid with a reusable opening flap (24), which is fastened by an actuating strip (25) to an inner side of a lid (29) of the outer pack (27) designed as a hinge-lid box, in such a way that the opening flap (24) can be moved into an open position by actuating the lid (29).

11. The pack as claimed in claim 1 or any one of the further claims, **characterized in that** the outer pack (27), which is designed as a hinge-lid box, has a collar (30) which uses collar side tabs (56) to cover side seams (19) of the sealed pack (12) in an end face or upper region of film side walls (16).

## Revendications

1. Paquet de cigarettes (10) comportant un paquet étanche (12) dans lequel des cigarettes sont contenues en tant que groupe de cigarettes formé (11), dans lequel le paquet étanche (12) comprend des joints latéraux (19) réalisés en tant que joints de scellage et disposés au niveau de parois latérales en feuille (16) étroites, dressées, de préférence réalisés sous forme de joints à ailettes repliés contre la paroi de paquet concernée, dans lequel les joints latéraux (19) sont réalisés au moins partiellement en plusieurs couches, et dans lequel, à l'intérieur du paquet étanche (12) est disposé un rebord intérieur (33) entourant au moins partiellement le groupe de cigarettes en tant qu'organe de support ou de retenue en carton, lequel est réalisé en tant qu'enveloppe, en forme de godet, du groupe de cigarettes (11), à savoir avec une paroi avant intérieure (34), une paroi arrière intérieure (35), une paroi de base intérieure (36) et avec des languettes latérales (37, 38) se recouvrant les unes les autres dans la région des parois latérales en feuille (16) pour la formation de parois latérales intérieures, dans lequel le rebord intérieur (33) disposé à l'intérieur du paquet étanche (12) comprend, dans la région d'épaississements de matériau dus aux joints latéraux (19) du paquet étanche (12), des renfoncements en formant des espaces libres (52) dans lesquels les joints latéraux (19) sont au moins partiellement logés, **caractérisé en ce que**
a) les languettes latérales extérieures (38) reliées de préférence à la paroi avant intérieure (34) sont réalisées sur toute la longueur ou hauteur avec une largeur plus petite que les languettes latérales intérieures (37), de préférence avec une largeur approximativement plus petite que la moitié de la largeur de la languette latérale intérieure (37) ou que la moitié de la largeur d'une paroi latérale en feuille (16) du paquet en feuille (12), de telle sorte qu'au niveau du côté extérieur du rebord intérieur, près des languettes latérales extérieures (38), un renfoncement s'étendant sur la hauteur de la paroi latérale intérieure soit produit en formant un espace libre (52) pour le logement des épaississements de matériau dus aux joints latéraux (19), et **en ce que**
b) les épaississements de matériau du paquet étanche (12) dus au joint latéral (19) respectif s'étendent respectivement au moins par des régions partielles dans l'espace libre (52) formé par les languettes latérales extérieures (38).

2. Paquet selon la revendication 1, **caractérisé en ce que** le rebord intérieur (33) comprend une paroi arrière intérieure (35) s'étendant de préférence approximativement sur toute la dimension du groupe de cigarettes (11), en particulier sur la longueur des cigarettes (10), laquelle paroi arrière intérieure est dotée d'une ouverture (45) réalisée en tant qu'évidement ou découpe dans la région du joint de liaison (21) orienté transversalement s'étendant le long d'une paroi arrière en feuille (15), les dimensions de l'ouverture (45), en particulier sa largeur ou sa hauteur, étant sélectionnées de telle sorte que le joint de liaison (21) s'étende complètement à l'intérieur de l'ouverture (45), de préférence dans un espace libre (51) formé par l'ouverture (45) et de plus grande largeur que le joint de liaison (21).

3. Paquet selon la revendication 2,
**caractérisé en ce que** le rebord intérieur (33) comprend des languettes latérales (37, 38) reliées à la paroi arrière intérieure (35), lesquelles s'étendent à l'intérieur du paquet étanche (12) dans la région de parois latérales en feuille (16), l'ouverture (45) s'étendant au moins partiellement dans la région des languettes latérales (37) associées, reliées à la paroi arrière intérieure (35), en formant une branche d'ouverture (46).

4. Paquet selon la revendication 1 ou l'une des autres revendications, **caractérisé en ce que** l'espace libre (52) formé près des languettes latérales extérieures (38) est réalisé en forme de fente et présente, dans la région des parois latérales en feuille (16), une largeur de 0,1 mm à 2 mm, de préférence une largeur de 0,3 mm à 1 mm.

5. Paquet selon la revendication 1 ou l'une des autres revendications, **caractérisé en ce que** les languettes latérales (37, 38) du rebord intérieur (33) sont reliées les unes aux autres par collage pour former des parois latérales intérieures, en particulier par plusieurs points de colle (43) s'étendant dans la direction longitudinale des languettes latérales (37, 38).

6. Paquet selon la revendication 1 ou l'une des autres revendications, **caractérisé en ce que** les languettes latérales étroites extérieures (38) comprennent des séparations de matériau aux extrémités, en particulier des biseaux (42), de telle sorte que les languettes latérales (38) présentent une forme de préférence approximativement trapézoïdale, les séparations de matériau, en particulier biseaux (42), étant adaptés aux dimensions et formes de coins (54) en particulier triangulaires après pliage contre le côté intérieur de parois latérales en feuille (16).

7. Paquet selon la revendication 1 ou l'une des autres revendications, **caractérisé en ce que** le rebord intérieur (33) comprend des arêtes de pliage profilées dressées, en particulier des arêtes biseautées, celles-ci étant constituées d'une bande de matériau (49) orientée de manière oblique dans la région de la paroi avant intérieure (34) et/ou de la paroi arrière intérieure (35) avec limitation par des lignes de pliage parallèles (47, 48), les languettes latérales (37, 38), de largeur plus petite, formées à l'extérieur de la région des lignes de pliage latérales (48), se recouvrant partiellement les unes les autres, de telle sorte que l'espace libre produit (52) corresponde approximativement à la moitié de la largeur ou de la profondeur du rebord intérieur (33) .

8. Procédé de fabrication de paquets selon la revendication 1 pour des cigarettes (10) comportant un groupe de cigarettes (11) disposé dans un paquet étanche (12) et entouré par un rebord intérieur (33), dans lequel le rebord intérieur (33) est réalisé en forme de godet avec une paroi avant intérieure (34), une paroi arrière intérieure (35), une paroi de base intérieure (36) et des languettes latérales (37, 38) pour la formation de parois latérales intérieures, **caractérisé par** les caractéristiques suivantes :
a) les languettes latérales (37, 38) sont, lors de la fabrication du rebord intérieur (33), reliées les unes aux autres par de la colle, en particulier après introduction d'un groupe de cigarettes (11) dans le rebord intérieur (33) partiellement plié,
b) pour la liaison des languettes latérales (37, 38), de la colle, en particulier des points de colle (43), sont appliqués sur le côté extérieur libre des languettes latérales intérieures (37) après leur pliage et avant le pliage des languettes latérales extérieures (38), ces languettes latérales extérieures (38) présentant, sur toute la longueur ou la hauteur, un raccourcissement, c'est-à-dire une plus petite largeur, de telle sorte qu'un espace libre (52) soit produit respectivement près des languettes latérales extérieures (38) pour le logement d'un épaississement de matériau respectif du paquet étanche (12) dû à un joint latéral du paquet étanche (19), espace libre dans lequel le joint latéral concerné (19) du paquet étanche (12) est logé au moins partiellement,
c) ensuite, les languettes latérales extérieures (38) sont repliées, de préférence vers le bas, contre les régions dotées de colle des languettes latérales intérieures (37).

9. Procédé selon la revendication 8, **caractérisé en ce que** la colle, en particulier les points de colle (43), sont appliqués en raison d'un déplacement relatif entre les paquets ou rebords intérieurs (33) d'une part et un groupe de collage d'autre part, de préférence au moyen de buses à colle fixes (44) des deux côtés de la trajectoire de déplacement du rebord intérieur (33) pour l'application de la colle ou des points de colle (43) sur les languettes latérales (37) pendant l'arrêt des paquets ou rebords intérieurs (33) transportés de façon cadencée.

10. Paquet selon la revendication 1 ou l'une des autres revendications, **caractérisé en ce que** le paquet étanche (12) comprend un auxiliaire d'ouverture comportant une patte d'ouverture (24) réutilisable qui est fixée par une bande d'actionnement (25) à un côté intérieur d'un couvercle (29) du paquet extérieur (27) réalisé en tant que boîte à rabat, de telle sorte que la patte d'ouverture (24) soit déplaçable dans une position d'ouverture par actionnement du couvercle (29).

11. Paquet selon la revendication 1 ou l'une des autres revendications, **caractérisé en ce que** le paquet extérieur (27) réalisé en tant que boîte à rabat comprend un rebord (30) qui recouvre, par des languettes latérales de rebord (56), des joints latéraux (19) du paquet étanche (12) dans une région frontale ou supérieure de parois latérales en feuille (16).
